# EUROPÄISCHE PATENTSCHRIFT

(11) **EP 3 388 682 B1**
(45) Veröffentlichungstag und Bekanntmachung des Hinweises auf die Patenterteilung: **17.11.2021**
(21) Anmeldenummer: 17166278.6
(22) Anmeldetag: 12.04.2017
(51) Int. Cl.: F04D 19/04, F04D 29/58, F04C 18/02, F04C 25/02, F04C 29/04, B23P 15/26

(54) **VAKUUMPUMPE MIT EINEM KÜHLKÖRPER UND VERFAHREN ZUR HERSTELLUNG DES KÜHLKÖRPERS**
VACUUM PUMP WITH A HEAT SINK AND METHOD FOR MANUFACTURING THE HEAT SINK
POMPE À VIDE AVEC UN RADIATEUR ET PROCÉDÉ DE FABRICATION DU RADIATEUR

(43) Veröffentlichungstag der Anmeldung: 17.10.2018
(73) Patentinhaber: PFEIFFER VACUUM GMBH, 35614 Asslar (DE)
(72) Erfinder: Harapat, Erhard, 35614 Asslar (DE); Söhngen, Wolfgang, 35647 Waldsolms (DE)
(74) Vertreter: Manitz Finsterwald Patent- und Rechtsanwaltspartnerschaft mbB

(56) Entgegenhaltungen:
- EP-A1- 2 980 409
- EP-A2- 0 540 420
- WO-A1-2006/134316
- WO-A1-2007/084014
- AT-B- 377 644
- DE-T2- 69 425 899
- JP-A- 2001 336 488
- US-A1- 2003 094 815
- US-A1- 2006 054 311
- US-B1- 6 779 593
- US-B2- 7 387 503

## Beschreibung

Die vorliegende Erfindung betrifft erstens eine Vakuumpumpe nach Anspruch 1.

Die Erfindung betrifft zweitens ein Herstellungsverfahren nach Anspruch 7.

Ein Verfahren zur Herstellung eines Kühlkörpers für eine Zwangsölumlaufkühlung ist in der AT 377 644 B offenbart.

Weiteren Stand der Technik bilden die DE 649 25 899 T2, die WO 2006/134316 A1, die WO 2007/084014 A1, die US 7,387,503 B2, die US 2007/0172372 A1, die EP 2 980 409 A1, die US 2003/0094815 A1, die JP 2001-336488 A, die EP 0 540 420 A2, die US 2006/0054311 A1 und die US 6,779,593 B1.

Ein beispielhafter Kühlkörper einer Scrollpumpe des Standes der Technik weist eine Mehrzahl von Kühlrippen zum konvektiven Wärmeaustausch auf, die bei der Herstellung des Kühlkörpers durch Einbringen von Ausnehmungen zwischen den Ausnehmungen verbleiben. Die Ausnehmungen werden dabei durch einen Schaftfräser in ein Werkstück für den Kühlkörper eingebracht. Dies erlaubt die Ausbildung einer relativ filigranen und komplexen Kühlrippenstruktur bezogen auf eine Bearbeitungsebene, die senkrecht zu einer Drehachse des Schaftfräsers verläuft.

Die Herstellung des Kühlkörpers mit einem Schaftfräser ist allerdings zeitaufwändig und erlaubt nur eine eingeschränkte Freiheit bei der Gestaltung eines Ausnehmungsgrunds. Daher wird der Ausnehmungsgrund im Stand der Technik plan ausgeführt.

Aus dieser Gestaltung ergibt sich ferner, dass der Ausnehmungsgrund senkrecht zu allen Seitenwänden der Kühlrippen und anderer nicht gefräster Abschnitte verläuft. Dies kann jedoch zumindest punktuell zu einem Stau von Kühlfluid, z.B. Luft, im Bereich der senkrecht aufeinander treffenden Seitenwände und Ausnehmungsgründe führen, insbesondere wenn das Kühlfluid senkrecht zur Ebene der Ausnehmungsgründe angeblasen wird, d.h. wenn die Stirnfläche des Kühlkörpers frontal angeblasen wird.

Es ist eine Aufgabe der Erfindung, die Kühlung einer Vakuumpumpe zu verbessern und die damit verbundene Herstellung des Kühlkörpers zu vereinfachen.

Der Gegenstand der Erfindung ist in den Ansprüchen 1 und 7 definiert.

Die Aufgabe der Erfindung wird durch eine Vakuumpumpe nach Anspruch 1 gelöst, und insbesondere dadurch, dass zumindest an einem Übergang von der Stirnfläche in eine jeweilige Ausnehmung ein sanfter Umlenkbereich für das Kühlfluid ausgebildet ist.

Das Kühlfluid kann z.B. Luft sein. Im Folgenden wird der Einfachheit halber auch lediglich auf Luft als Kühlmittel Bezug genommen, obwohl erfindungsgemäß andere Kühlmittel denkbar sind.

Durch den sanften Umlenkbereich wird ein Luftstau vermieden oder verringert. Insbesondere weil ein Gebläse den Kühlkörper mit einem Luftstrom beaufschlagt, wirkt der Umlenkbereich derart, dass der Luftstrom von einer ersten Richtung in eine zweite, insbesondere zur ersten im Wesentlichen senkrechte Richtung, umgelenkt wird, sodass die Luft einen stetigen Strom beibehalten kann und der konvektive Wärmeaustausch verbessert wird. Aber auch ohne Gebläse bilden sich im Rahmen der freien Konvektion an dem Kühlkörper Luftströmungen aus, die durch den Umlenkbereich vorteilhaft umgelenkt werden können. Der erfindungsgemäße Umlenkbereich hat außerdem eine geringere Geräuschentwicklung und einen geringeren Staudruck zur Folge.

Unter einem sanften Übergang ist folglich insbesondere ein Übergang zu verstehen, der strömungsgünstiger und/oder reibungsvermindernder ist als herkömmliche Übergänge, wie sie vorstehend mit Bezug auf den Stand der Technik beschrieben worden sind.

Bei einer Ausführungsform sind die Ausnehmungen jeweils als länglicher Strömungskanal ausgebildet. Dies kann insbesondere der verbesserten Leitung der Luft weg von dem Übergang zwischen Stirnfläche und Ausnehmung dienen.

Beispielsweise können die Ausnehmungen jeweils geradlinig sein. Dies vereinfacht ihre Herstellung und verbessert die Luftleitung, da störende Richtungsänderungen vermieden werden. Alternativ oder zusätzlich können die Ausnehmungen jeweils eine in Bezug auf eine Länge der Ausnehmung konstante Breite aufweisen.

Gemäß einer Ausführungsform weisen die Ausnehmungen jeweils eine Höhe h und eine Breite auf, wobei die Höhe h, insbesondere zumindest in einem wenigstens näherungsweise parallel zur Stirnfläche verlaufenden Bereich, gleich der Breite oder größer als die Breite ist.

Bei einer Ausführungsform ist der Umlenkbereich teilkreisförmig ausgebildet. Dies erlaubt eine besonders sanfte Umlenkung mit einem geringen Verlust von kinetischer Energie in der Luftströmung. Zudem lässt sich ein solcher Umlenkbereich einfach herstellen.

Gemäß einem Ausführungsbeispiel ist ein Radius des Umlenkbereiches gleich dem Radius eines zur Herstellung des Umlenkbereiches verwendeten scheibenförmiges Werkzeugs oder größer als der Radius des Werkzeugs.

Bei einer Weiterbildung sind die Ausnehmungen jeweils als ein Einschnitt oder eine Nut ausgebildet.

Zum Beispiel sind die Ausnehmungen jeweils durch zumindest ein scheibenförmiges Werkzeug, insbesondere einen Scheibenfräser oder eine Kreissäge, hergestellt. Dies erlaubt eine besonders einfache und damit kostengünstige Herstellung. Insbesondere kann die Form des Umlenkbereichs der Form des Werkzeugs entsprechen. So kann schon durch die Werkzeugwahl der vorteilhafte Umlenkbereich gewissermaßen automatisch realisiert werden. Die Form und/oder die Größe des Umlenkbereichs können aber auch beispielsweise von der Form bzw. der Größe des Werkzeugs abweichen, beispielsweise wenn diese bei der Herstellung des Kühlkörpers gleichzeitig mit Komponenten senkrecht und parallel zur Stirnfläche verfahren werden.

Scheibenförmige Werkzeuge wie z.B. Scheibenfräser und Kreissägen können bauartbedingt eine hohe Schneidenanzahl aufweisen. Folglich befinden sich zu jedem Zeitpunkt sehr viele Schneiden gleichzeitig in Eingriff mit dem Werkstück. Hierdurch ergibt sich bei konstantem Vorschub je Schneide eine vergleichsweise hohe Vorschubgeschwindigkeit.

Erfindungsgemäß erstrecken sich die Ausnehmungen jeweils von einem Zentralbereich des Kühlkörpers zu einem Randbereich des Kühlkörpers. Die Ausnehmungen können so für eine gute Luftableitung sorgen. Zusätzlich sind die Ausnehmungen insgesamt sternförmig angeordnet, verlaufen also jeweils strahlenförmig von innen nach außen. Hierdurch lassen sich eine besonders gleichmäßige Verteilung der Luft und somit eine gleichmäßige Kühlung erreichen.

In einer weiteren Ausführungsform können zumindest einige Ausnehmungen wenigstens über einen Teil ihrer Länge parallel zueinander verlaufen.

Gemäß einer weiteren Ausführungsform können sich wenigstens zwei Ausnehmungen schneiden und/oder kann wenigstens eine Ausnehmung in zumindest eine weitere Ausnehmung münden.

Des Weiteren kann vorgesehen sein, dass wenigstens eine Ausnehmung zumindest näherungsweise parallel zu einer Sekante eines Kreises um ein Zentrum der Stirnfläche verläuft.

Gemäß einer weiteren Ausführungsform weist eine jeweilige Ausnehmung, insbesondere in einem Randbereich des Kühlkörpers, einen sanften Auslauf auf. Der Begriff Auslauf muss sich hierbei nicht notwendigerweise auf ein Ausnehmungsende in einer Strömungsrichtung beziehen, sondern kann sich auch z.B. auf ein dem Umlenkbereich gegenüberliegendes Ende der Ausnehmung beziehen. Die Ausnehmung kann ganz allgemein zu einem Randbereich des Kühlkörpers geführt sein oder alternativ ausschließlich in der Stirnfläche definiert sein. Ein Auslauf kann also beispielsweise in eine Randfläche oder auch sanft in die Stirnfläche münden.

Der Übergang kann beispielsweise einen Winkel von weniger als 90°, insbesondere zwischen einem Ausnehmungsgrund bzw. einem Ende des Umlenkbereichs und der Stirnfläche, definieren. Insbesondere kann der Übergang selbst sanft und/oder kontinuierlich sein, was einem Winkel von im Wesentlichen 0° entsprechen würde.

Der Kühlkörper kann beispielsweise als ein einen Pumpabschnitt der Vakuumpumpe begrenzendes Element, insbesondere als ein Gehäuseabschnitt für diesen, ausgebildet sein. Die Vakuumpumpe kann beispielsweise eine Scrollpumpe sein. Dabei kann der Kühlkörper z.B. einteilig mit einer pumpaktiven Spiralstruktur der Scrollpumpe ausgebildet sein. Dies sorgt für eine besonders gute Wärmeableitung aus dem pumpaktiven Bereich der Scrollpumpe.

Erfindungsgemäß ist ein Gebläse vorgesehen, um den Kühlkörper mit Luft zu beaufschlagen. Das Gebläse definiert eine Strömungsrichtung, die zumindest im Wesentlichen senkrecht zur Stirnfläche des Kühlkörpers ist, und insbesondere zumindest im Wesentlichen parallel zu einer Hauptachse des Kühlkörpers sein kann.

Ferner wird die Aufgabe der Erfindung durch ein Verfahren zum Herstellen eines Kühlkörpers für eine Vakuumpumpe gemäß Anspruch 7 gelöst. Bei diesem Verfahren ist vorgesehen, dass das Werkzeug ein scheibenförmiges Werkzeug umfasst, beispielsweise einen Scheibenfräser oder eine Kreissäge.

Dies stellt ein besonders einfaches Herstellungsverfahren dar, insbesondere im Vergleich zur Herstellung mittels eines Schaftfräsers. Außerdem lassen sich scheibenförmige Werkzeuge wie Scheibenfräser und Kreissägen mit relativ hohen Vorschubgeschwindigkeiten betreiben, sodass der Herstellungsprozess weiter beschleunigt wird. Im Gegensatz hierzu ist die Vorschubgeschwindigkeit von Schaftfräsern insbesondere wegen der vergleichsweise geringen Schneidenanzahl relativ begrenzt, und zwar insbesondere dann, wenn zur Herstellung einer besonders filigranen Kühlrippenstruktur ein sehr schmaler Schaftfräser eingesetzt wird. Das Herstellungsverfahren der Erfindung ist aber nicht nur relativ schnell durchführbar und somit kostengünstig. Vielmehr lässt sich hier bei geeigneter Anordnung der Ausnehmungen auch eine besonders große kühlaktive Oberfläche ausbilden, wodurch ein besonders wirksamer Kühlkörper geschaffen wird.

Insbesondere kann an zumindest einem Übergang von der Stirnfläche in die Ausnehmung durch das Werkzeug ein Umlenkbereich für ein Kühlfluid ausgebildet werden. Wie oben näher beschrieben, verbessert ein solcher Umlenkbereich die Kühlwirkung des Kühlkörpers und bietet weitere Vorteile wie z.B. eine geringere Geräuschentwicklung beim Anblasen der Stirnfläche mit einem Kühlfluid.

Bei einer Ausführungsform erfolgt für jede Ausnehmung oder jeden Satz von Ausnehmungen genau eine Relativbewegung zwischen Werkzeug und Werkstück, bei der die Ausnehmung bzw. Ausnehmungen in das Werkstück eingebracht werden.

Bei einer weiteren Ausführungsform wird das Werkzeug zum Einbringen der Ausnehmungen mit einer radialen Komponente in Bezug auf eine Hauptachse des Werkstücks relativ zu dem Werkstück verfahren.

Eine Hauptachse des Werkstücks kann insbesondere eine Zentralachse sein und/oder senkrecht zur Stirnfläche verlaufen, also deren Normale sein. Das Werkstück kann beispielsweise im Wesentlichen eine zylindrische Form aufweisen und/oder eine im Wesentlichen runde Scheibe sein. Dabei kann die Hauptachse z.B. durch eine Zylinder- oder Mittelpunktsachse definiert sein.

Sofern im Rahmen dieser Anmeldung auf eine Relativbewegung zweier Elemente Bezug genommen wird, versteht es sich, dass die Relativbewegung sowohl von entweder dem einen oder dem anderen Element als auch von beiden Elementen gleichzeitig realisiert werden kann.

Bei einer weiteren Ausführungsform wird das Werkzeug zum Einbringen der Ausnehmung mit einer axialen Komponente in Bezug auf eine Hauptachse des Werkstücks relativ zu dem Werkstück verfahren. Insbesondere wird das Werkzeug nur mit einer radialen und/oder einer axialen Komponente verfahren, also ohne eine tangentiale Komponente in Bezug auf einen gedachten Zylinder um die Hauptachse.

Bei einer Weiterbildung werden mehrere Bearbeitungsvorgänge jeweils zum Einbringen einer Ausnehmung oder eines Satzes von Ausnehmungen durchgeführt, wobei die Bearbeitungsvorgänge nacheinander durchgeführt werden und zwischen den Bearbeitungsvorgängen das Werkstück in Bezug auf eine Hauptachse des Werkstücks relativ zu dem Werkzeug verdreht wird, beispielsweise über einen Teilapparat oder eine C-Achse einer Werkzeugmaschine . Dies erlaubt eine besonders schnelle Bearbeitung des Werkstücks. Ein jeweiliger Bearbeitungsvorgang kann insbesondere zur Herstellung einer Ausnehmung oder eines Satzes von Ausnehmungen durchgeführt werden.

Bei noch einer Weiterbildung unterscheiden sich die mehreren Bearbeitungsvorgänge in einer radialen Bearbeitungstiefe in Bezug auf eine Hauptachse des Werkstücks. Dadurch lassen sich Ausnehmungen unterschiedlicher Länge ausbilden. Dies wiederum kann vorteilhaft dafür genutzt werden, zwischen zwei Ausnehmungen mit einer ersten Bearbeitungstiefe zumindest eine Ausnehmung mit einer zweiten, geringeren Bearbeitungstiefe in das Werkstück einzubringen. So kann auch der Bereich zwischen den Ausnehmungen mit der ersten Bearbeitungstiefe, welcher tendenziell außen in Bezug auf die Hauptachse am größten ist, als kühlaktiver Bereich ausgenutzt werden.

Das Werkzeug kann beispielsweise als Doppel- oder Zwillingswerkzeug mit zwei gleichzeitig wirksamen, unter einem Abstand zueinander angeordneten Einzelwerkzeugen ausgebildet sein, um mit einem Bearbeitungsvorgang einen Satz von zwei Ausnehmungen in das Werkstück einzubringen. Hierdurch lassen sich mit einem Bearbeitungsvorgang zwei Ausnehmungen herstellen, wodurch das Herstellungsverfahren weiter beschleunigt werden kann. Die Einzelwerkzeuge können insbesondere parallel angeordnet sein. Denkbar ist auch ein Werkzeug mit mehr als zwei Einzelwerkzeugen.

Mit einem einzigen Bearbeitungsvorgang können beispielsweise auch mehrere fluchtende Ausnehmungen oder Sätze von Ausnehmungen hergestellt werden. So kann z.B. zunächst eine Ausnehmung bzw. ein Satz von Ausnehmungen eingebracht werden und anschließend im selben Bearbeitungsvorgang eine weitere Ausnehmung bzw. ein weiterer Satz von Ausnehmungen einbracht werden. Insbesondere kann der Bearbeitungsvorgang mit einer radial nach innen verlaufenden Zustellung des Werkzeugs zur Ausbildung einer ersten Ausnehmung bzw. eines ersten Satzes von Ausnehmungen begonnen werden, wobei das Werkzeug an einem radial inneren Ende der ersten Ausnehmung bzw. des ersten Satzes von Ausnehmungen in axialer Richtung aus dem Werkstück herausgefahren wird und weiter in der zunächst gewählten radialen Richtung verfahren wird, wobei anschließend das Werkzeug zur Ausbildung einer zweiten Ausnehmung bzw. eines zweiten Satzes von Ausnehmungen wieder axial in das Werkstück eingefahren wird und weiter in der zunächst gewählten Richtung verfahren wird, die zu diesem Zeitpunkt gegebenenfalls eine radiale Richtung nach außen ist.

Was die Ausgestaltung des Werkzeugs anbetrifft, so kann vorgesehen sein, dass das Werkzeug einen Scheibendurchmesser D und eine Scheibenhöhe H aufweist, wobei D/H ≥ 4.

Alternativ oder zusätzlich kann vorgesehen sein, dass das Werkzeug einen Scheibendurchmesser D und einen Schaft mit einem Schaftdurchmesser d aufweist, wobei D/d ≥ 1,5.

Die Erfindung wird nachfolgend lediglich beispielhaft anhand der schematischen Zeichnung näher veranschaulicht.
- Fig. 1: zeigt einen Kühlkörper einer Vakuumpumpe, der mittels eines Schaftfräsers hergestellt wurde und nicht zur Erfindung gehört.
- Fig. 2: zeigt schematisch in einem Schnitt längs der Drehachse ein Werkzeug in Form eines Scheibenfräsers mit einer an einem Schaft angeordneten Scheibe.
- Fig. 3: zeigt eine Ausführungsform eines Kühlkörpers einer erfindungsgemäßen Vakuumpumpe.
- Fig. 4: zeigt teilweise den Kühlkörper von Fig. 3 in einem Schnitt längs der Hauptachse.

In Fig. 1 ist ein Kühlkörper 10 einer Vakuumpumpe in einer perspektivischen Ansicht dargestellt. Der Kühlkörper 10 weist eine Mehrzahl von Kühlrippen 12 auf, die durch Einbringen von Ausnehmungen 14 mittels eines Schaftfräsers ausgebildet wurden. Die Ausnehmungen 14 liegen mit einem jeweiligen Ausnehmungsgrund in einer Ebene. Die Kühlrippen 12 und ein Zentralabschnitt 16 weisen jeweils Seitenwände auf, die zu dieser Ebene senkrecht sind.

Die komplexe Kühlrippenstruktur des Kühlkörpers 10 ist nur unter hohem Zeitaufwand herzustellen. Außerdem führen die senkrechten Übergänge zwischen Kühlrippen 12 bzw. Zentralabschnitt 16 und den jeweiligen Ausnehmungsgründen zu einer relativ schlechten Luftleitung, insbesondere zu einem Luftstau im Bereich der Übergänge. Zudem resultiert aus dieser Ausgestaltung eine starke Geräuschentwicklung beim Anblasen der Kühlrippenstruktur.

In den Fig. 3 und 4 ist dagegen ein erfindungsgemäßer Kühlkörper 20 einer Vakuumpumpe ebenfalls in perspektivischer Ansicht dargestellt. Der Kühlkörper 20 weist eine Mehrzahl von Ausnehmungen 22 auf, die sich radial bzw. sternförmig in Bezug auf eine Hauptachse A des Kühlkörpers 20 erstrecken. Der Kühlkörper 20 weist eine im Wesentlichen zylindrische Grundform auf, wobei die Hauptachse A mit einer Zylinderachse der zylindrischen Grundform zusammenfällt. An der in Fig. 3 abgewandten, also nicht sichtbaren Seite des Kühlkörpers 20 kann in einer bevorzugten Ausführungsform der Erfindung eine pumpaktive Spirale einer Scrollpumpe ausgebildet sein, d.h. der Kühlkörper 20 ist dann ein Bestandteil einer Scroll-Vakuumpumpe.

Der Kühlkörper 20 weist eine Stirnfläche 24 auf, in die die Ausnehmungen 22 eingebracht sind, und umfasst eine Randfläche 28, welche im Wesentlichen einer Zylindermantelfläche entspricht.

Eine jeweilige Ausnehmung 22 weist an einem Übergang 30 von der Stirnfläche 24 in die Ausnehmung 22 einen sanften Umlenkbereich 32 für ein Kühlfluid, insbesondere Luft, auf. Der Umlenkbereich 32 ist an einem radial inneren Ende der jeweiligen Ausnehmung 22 angeordnet. An einem radial äußeren Ende weist die jeweilige Ausnehmung 22 einen sanften Auslauf 34 auf. Die Ausnehmung 22 weist einen Ausnehmungsgrund 36 auf.

Erfindungsgemäß ist ein nicht dargestelltes Gebläse vorgesehen, welches Luft zur erzwungenen konvektiven Kühlung im Wesentlichen entlang der Hauptachse A gegen die Stirnfläche 24 fördert. Dabei wirkt ein jeweiliger Umlenkbereich 32 derart, dass ein entsprechender Teil der Luftströmung umgelenkt wird und durch die jeweilige Ausnehmung 22 radial nach außen weiterströmt. Die angeblasene Kühlluft wird also entsprechend der Ausrichtung der Ausnehmungen 22 im Wesentlichen sternförmig über den Kühlkörper 20 verteilt und radial nach außen geführt. Hierdurch wird eine besonders gleichmäßige und effektive Wärmeabführung erreicht und, insbesondere aufgrund der sanften Umlenkbereiche 32, die Geräuschentwicklung minimiert.

Eine jeweilige Ausnehmung 22 wurde mittels eines Bearbeitungsvorgangs in das Werkstück eingebracht. Nach Beendigung des Bearbeitungsvorgangs wurde das Werkstück um die Hauptachse A relativ zu dem Werkzeug verdreht und ein nächster Bearbeitungsvorgang mit radialer Zustellung wurde durchgeführt. Dabei unterschieden sich einzelne Bearbeitungsvorgänge in einer radialen Bearbeitungstiefe. Es wurden dabei zwei Gruppen von Ausnehmungen ausgebildet, wobei sich die Gruppen hinsichtlich einer radialen Bearbeitungstiefe voneinander unterscheiden.

Die Umlenkbereiche 32 der Ausnehmungen 22 können jeweils einen Ausnehmungsgrund aufweisen, der teilkreisförmig ist und somit einen Umlenkkrümmungsradius aufweist. Der Krümmungsradius des Umfangs des Werkzeugs, insbesondere Scheibenfräser oder Kreissäge, kann kleiner oder gleich diesem Umlenkkrümmungsradius sein. Sind die Radien gleich groß, ergibt sich der sanfte Umlenkbereich 32 quasi automatisch beim radialen Zustellen des Werkzeugs in Richtung auf die Achse A. Ist der Werkzeugkrümmungsradius kleiner als der Umlenkkrümmungsradius, wird das Werkzeug entlang eines entsprechenden Bewegungsprofils verfahren, um den sanften Umlenkbereich 32 herzustellen.

Der Kühlkörper 20 der Fig. 3 und 4 lässt sich nicht nur relativ einfach, schnell und damit kostengünstig mittels eines Werkzeugs herstellen, welches zumindest ein scheibenförmiges Werkzeug wie z.B. einen Scheibenfräser und/oder eine Kreissäge umfasst. Der Kühlkörper 20 weist auch eine relativ große kühlaktive Oberfläche auf, was zu einer besonders guten Kühlwirkung führt. Durch die größere Oberfläche und die zusätzliche Umlenkung von angeblasener Luft ist also eine deutlich verbesserte Kühlleistung bei zugleich geringerer Geräuschentwicklung zu erwarten.

Beim Kühlkörper 20 gemäß Fig. 3 und 4 ist über einen Winkelbereich von mehr als 270° jeweils zwischen zwei langen Ausnehmungen 22 eine kurze Ausnehmung 22 ausgebildet. Alle Ausnehmungen 22 erstrecken sich bis zum Randbereich 28, wobei die inneren Enden der kurzen Ausnehmungen 22 auf einem Kreis um das Zentrum Z liegen, der größer ist als ein Kreis um das Zentrum Z, auf dem die inneren Enden der langen Ausnehmungen 22 liegen.

Was mögliche relative Abmessungen der Ausnehmungen 22 sowie eines scheibenförmiges Werkzeugs zu deren Herstellung anbetrifft, so wird auf die Fig. 2 und 4 verwiesen.

Gemäß Fig. 2 besitzt ein die Drehachse U dieses Scheibenfräsers festlegender Schaft 40 einen Durchmesser d, wobei eine am Schaft 40 angeordnete, radial außen mit einer Vielzahl von Schneiden 44 versehene Bearbeitungsscheibe 42 einen Scheibendurchmesser D und eine Scheibenhöhe H aufweist. In einer praktisch vorteilhaften Ausgestaltung gilt D/H ≥ 4 und D/d ≥ 1,5.

Fig. 4 zeigt beispielhaft das Profil zweier Ausnehmungen 22, die jeweils am Übergang 30 von der Stirnfläche 24 des Kühlkörpers 22 einen sanften, d.h. besonders strömungsgünstigen und reibungsvermindernden Umlenkbereich 32, darin anschließend einen parallel zur Stirnfläche 24 verlaufenden Ausnehmungsgrund 36 und wiederum daran anschließend einen Auslauf 34 in den Randbereich 28 aufweisen. Über dem Ausnehmungsgrund 36 liegt die Stirnfläche 24 in einer Höhe h. Die Breite der Ausnehmungen 22 kann der Höhe H der Scheibe 42 des Werkzeugs (Fig. 6) entsprechen, wobei dies aber nicht zwingend ist, d.h. mit dem Werkzeug können grundsätzlich auch Ausnehmungen hergestellt werden, deren Breite größer ist als die Höhe der Bearbeitungsscheibe 42. In einer praktisch vorteilhaften Ausgestaltung ist die Höhe h der Ausnehmungen 22 jeweils zumindest gleich der Breite der Ausnehmungen 22. Bevorzugt ist die Höhe h größer als die Breite. Mit anderen Worten sind die Ausnehmungen 22 zwischen Umlenkbereich 32 und Auslauf 34 tiefer als breit.

Der Radius R des Umlenkbereiches 32 einer Ausnehmung 22 ist bevorzugt gleich dem Radius D/2 der Bearbeitungsscheibe 42, die zur Herstellung dieser Ausnehmung 22 verwendet wird, kann aber auch größer als dieser Radius D/2 sein.

### Bezugszeichenliste

- 10: Kühlkörper
- 12: Kühlrippe
- 14: Ausnehmung
- 16: Zentralabschnitt

- 20: Kühlkörper
- 22: Ausnehmung
- 24: Stirnfläche
- 26: Radius
- 28: Randfläche
- 30: Übergang
- 32: Umlenkbereich
- 34: Auslauf
- 36: Ausnehmungsgrund
- 38: Befestigungsaussparung
- 40: Schaft
- 42: Scheibe
- 44: Schneide

- A: Hauptachse
- d: Schaftdurchmesser
- D: Scheibendurchmesser
- H: Scheibenhöhe
- h: Höhe der Ausnehmung
- R: Radius des Umlenkbereiches
- U: Drehachse

## Patentansprüche

1. Vakuumpumpe, insbesondere Scrollpumpe,
umfassend einen Kühlkörper (20), mit einer im Betrieb der Vakuumpumpe von einem Kühlfluid beaufschlagten Stirnfläche (24),
wobei ein Gebläse vorgesehen ist, um den Kühlkörper (20) mit Luft zu beaufschlagen, wobei das Gebläse eine Strömungsrichtung definiert, die zumindest im Wesentlichen senkrecht zur Stirnfläche (24) des Kühlkörpers (20) ist,
wobei in der Stirnfläche (24) eine Kühlstruktur mit einer Mehrzahl von in die Stirnfläche (24) eingebrachten und sich entlang der Stirnfläche (24) erstreckenden Ausnehmungen (22) ausgebildet ist,
wobei zumindest an einem Übergang (30) von der Stirnfläche (24) in eine jeweilige Ausnehmung (22) ein sanfter Umlenkbereich (32) für das Kühlfluid ausgebildet ist, der den vom Gebläse erzeugten Luftstrom von einer ersten Richtung, nämlich der Strömungsrichtung, in eine zweite Richtung, nämlich radial nach außen, umlenkt,
wobei sich die Ausnehmungen (22) jeweils von einem Zentralbereich des Kühlkörpers (20) zu einem Randbereich des Kühlkörpers (20) sternförmig erstrecken, und
wobei über einen Winkelbereich von mehr als 270° jeweils zwischen zwei langen Ausnehmungen (22) eine kurze Ausnehmung (22) ausgebildet ist.

2. Vakuumpumpe nach Anspruch 1,
**dadurch gekennzeichnet, dass**
die Ausnehmungen (22) jeweils als länglicher Strömungskanal ausgebildet sind und/oder dass die Ausnehmungen (22) jeweils geradlinig sind.

3. Vakuumpumpe nach zumindest einem der vorstehenden Ansprüche,
**dadurch gekennzeichnet, dass**
die Ausnehmungen (22) jeweils eine in Bezug auf eine Länge der Ausnehmung (22) konstante Breite aufweisen und/oder dass die Ausnehmungen (22) jeweils eine Höhe (h) und eine Breite aufweisen, wobei die Höhe (h), insbesondere zumindest in einem wenigstens näherungsweise parallel zur Stirnfläche (24) verlaufenden Bereich, gleich der Breite oder größer als die Breite ist.

4. Vakuumpumpe nach zumindest einem der vorstehenden Ansprüche,
**dadurch gekennzeichnet, dass**
die Ausnehmungen (22) jeweils als ein Einschnitt oder eine Nut ausgebildet sind.

5. Vakuumpumpe nach zumindest einem der vorstehenden Ansprüche,
**dadurch gekennzeichnet, dass**
der Umlenkbereich (32) teilkreisförmig ausgebildet ist.

6. Vakuumpumpe nach zumindest einem der vorstehenden Ansprüche,
**dadurch gekennzeichnet, dass**
zumindest einige Ausnehmungen (22) wenigstens über einen Teil ihrer Länge parallel zueinander verlaufen.

7. Verfahren zum Herstellen eines Kühlkörpers (20) für eine Vakuumpumpe nach einem der vorstehenden Ansprüche mit den Schritten:
Bereitstellen eines eine Stirnfläche (24) aufweisenden Werkstücks als Ausgangselement für den Kühlkörper (20), und
Einbringen einer Mehrzahl von sich entlang der Stirnfläche (24) erstreckenden Ausnehmungen (22) in das Werkstück durch ein Werkzeug,
wobei das Werkzeug scheibenförmig ausgebildet ist und insbesondere einen Scheibenfräser oder eine Kreissäge umfasst.

8. Verfahren nach Anspruch 7,
**dadurch gekennzeichnet, dass**
an zumindest einem Übergang (30) von der Stirnfläche (24) in die Ausnehmung (22) durch das Werkzeug ein Umlenkbereich (32) für ein Kühlfluid ausgebildet wird.

9. Verfahren nach Anspruch 7 oder 8,
**dadurch gekennzeichnet, dass**
für jede Ausnehmung (22) oder jeden Satz von Ausnehmungen (22) genau eine Relativbewegung zwischen Werkzeug und Werkstück erfolgt, bei der die Ausnehmung (22) bzw. Ausnehmungen (22) in das Werkstück eingebracht werden.

10. Verfahren nach zumindest einem der Ansprüche 7 bis 9,
**dadurch gekennzeichnet, dass**
das Werkzeug zum Einbringen der Ausnehmungen (22) mit einer radialen Komponente in Bezug auf eine Hauptachse (A) des Werkstücks relativ zu dem Werkstück verfahren wird.

11. Verfahren nach zumindest einem der Ansprüche 7 bis 10,
**dadurch gekennzeichnet, dass**
mehrere Bearbeitungsvorgänge jeweils zum Einbringen einer Ausnehmung (22) oder eines Satzes von Ausnehmungen (22) durchgeführt werden, wobei die Bearbeitungsvorgänge nacheinander durchgeführt werden und zwischen den Bearbeitungsvorgängen das Werkstück in Bezug auf eine Hauptachse (A) des Werkstücks relativ zu dem Werkzeug und/oder umgekehrt verdreht wird.

12. Verfahren nach zumindest einem der Ansprüche 7 bis 11,
**dadurch gekennzeichnet, dass**
das Werkzeug einen Scheibendurchmesser (D) und eine Scheibenhöhe (H) aufweist, wobei D/H ≥ 4.

13. Verfahren nach zumindest einem der Ansprüche 7 bis 12,
**dadurch gekennzeichnet, dass**
das Werkzeug einen Scheibendurchmesser (D) und einen Schaft mit einem Schaftdurchmesser (d) aufweist, wobei D/d ≥ 1,5.

## Claims

1. A vacuum pump, in particular a scroll pump,
comprising a heat sink (20) having an end face (24) which is acted on by a cooling fluid in the operation of the vacuum pump,
wherein a fan is provided to apply air to the heat sink (20), wherein the fan defines a flow direction which is at least substantially perpendicular to the end face (24) of the heat sink (20),
wherein a cooling structure is formed in the end face (24) and has a plurality of recesses (22) which are formed in the end face (24) and extend along the end face (24),
wherein a gentle deflection region (32) for the cooling fluid is formed at least at a transition (30) from the end face (24) into a respective recess (22) and deflects the air flow generated by the fan from a first direction, namely the flow direction, in a second direction, namely radially outwardly,
wherein the recesses (22) each extend in a star shape from a central region of the heat sink (20) to a marginal region of the heat sink (20), and wherein a short recess (22) is formed over an angular range of more than 270° between two long recesses (22) in each case.

2. A vacuum pump in accordance with claim 1,
**characterized in that**
the recesses (22) are each formed as an elongate flow channel, and/or **in that** the recesses (22) are each rectilinear.

3. A vacuum pump in accordance with at least one of the preceding claims,
**characterized in that**
the recesses (22) each have a width which is constant with respect to a length of the recess (22), and/or **in that** the recesses (22) each have a height (h) and a width, with the height (h), in particular at least in a region extending at least approximately in parallel with the end face (24), being equal to the width or greater than the width.

4. A vacuum pump in accordance with at least one of the preceding claims,
**characterized in that**
the recesses (22) are each formed as an incision or a groove.

5. A vacuum pump in accordance with at least one of the preceding claims,
**characterized in that**
the deflection region (32) is of part circle shape.

6. A vacuum pump in accordance with at least one of the preceding claims,
**characterized in that**
at least some recesses (22) extend in parallel with one another over at least a part of their length.

7. A method of manufacturing a heat sink (20) for a vacuum pump in accordance with any one of the preceding claims, said method comprising the steps:
providing a workpiece having an end face (24) as an output element for the heat sink (20), and
forming a plurality of recesses (22), which extend along the end face (24), in the workpiece by means of a tool,
wherein the tool is disk-shaped and in particular comprises a disk cutter or a circular saw.

8. A method in accordance with claim 7,
**characterized in that**
a deflection region (32) for a cooling fluid is formed by the tool at at least one transition (30) from the end face (24) into the recess (22).

9. A method in accordance with claim 7 or claim 8,
**characterized in that**,
for each recess (22) or each set of recesses (22), exactly one relative movement between the tool and the workpiece takes place during which the recess (22) or recesses (22) is/are formed in the workpiece.

10. A method in accordance with at least one of the claims 7 to 9,
**characterized in that**
the tool for forming the recesses (22) is moved with a radial component with respect to a main axis (A) of the workpiece relative to the workpiece.

11. A method in accordance with at least one of the claims 7 to 10,
**characterized in that**
a plurality of machining processes are each performed to form a recess (22) or a set of recesses (22), with the machining processes being performed after one another and the workpiece being rotated relative to the tool and/or vice versa with respect to a main axis (A) of the workpiece between the machining processes.

12. A method in accordance with at least one of the claims 7 to 11,
**characterized in that**
the tool has a disk diameter (D) and a disk height (H), where D/H ≥ 4.

13. A method in accordance with at least one of the claims 7 to 12,
**characterized in that**
the tool has a disk diameter (D) and a shaft having a shaft diameter (d), where D/d ≥ 1.5.

## Revendications

1. Pompe à vide, en particulier pompe à spirales,
comportant un dissipateur thermique (20) pourvu d'une face frontale (24) qui est sollicitée par un fluide de refroidissement lors du fonctionnement de la pompe à vide,
dans laquelle
il est prévu une soufflante pour solliciter le dissipateur thermique (20) avec de l'air, la soufflante définissant une direction d'écoulement qui est au moins sensiblement perpendiculaire à la face frontale (24) du dissipateur thermique (20),
une structure de refroidissement ayant une pluralité d'évidements (22) ménagés dans la face frontale (24) et s'étendant le long de la face frontale (24) est formée dans la face frontale (24),
une zone de déviation douce (32) pour le fluide de refroidissement est formée au moins au niveau d'une transition (30) de la face frontale (24) vers un évidement respectif (22), zone qui fait dévier le flux d'air, généré par la soufflante, depuis une première direction, à savoir la direction d'écoulement, vers une seconde direction, à savoir radialement vers l'extérieur, les évidements (22) s'étendent chacun en étoile depuis une zone centrale du dissipateur thermique (20) vers une zone de bord du dissipateur thermique (20), et
un évidement court (22) respectif est ménagé sur une zone angulaire de plus de 270° entre deux évidements longs (22).

2. Pompe à vide selon la revendication 1,
**caractérisée en ce que**
les évidements (22) sont chacun réalisés sous forme de canal d'écoulement allongé, et/ou **en ce que**
les évidements (22) sont chacun rectilignes.

3. Pompe à vide selon l'une au moins des revendications précédentes,
**caractérisée en ce que**
les évidements (22) présentent chacun une largeur qui est constante par rapport à une longueur de l'évidement (22), et/ou **en ce que** les évidements (22) présentent chacun une hauteur (h) et une largeur, la hauteur (h) étant égale à la largeur ou supérieure à la largeur, en particulier au moins dans une zone s'étendant au moins approximativement parallèlement à la face frontale (24).

4. Pompe à vide selon l'une au moins des revendications précédentes,
**caractérisée en ce que**
les évidements (22) sont chacun réalisés sous forme d'entaille ou de rainure.

5. Pompe à vide selon l'une au moins des revendications précédentes,
**caractérisée en ce que**
la zone de déviation (32) est réalisée en forme de cercle partiel.

6. Pompe à vide selon l'une au moins des revendications précédentes,
**caractérisée en ce que**
au moins certains évidements (22) s'étendent parallèlement les uns aux autres au moins sur une partie de leur longueur.

7. Procédé de fabrication d'un dissipateur thermique (20) pour une pompe à vide selon l'une des revendications précédentes, comprenant les étapes consistant à :
fournir une pièce à œuvrer ayant une face frontale (24) à titre d'élément de départ pour le dissipateur thermique (20), et
ménager une pluralité d'évidements (22), s'étendant le long de la face frontale (24), dans la pièce à œuvrer au moyen d'un outil,
l'outil étant réalisé en forme de disque et comprenant en particulier une fraise à disque ou une scie circulaire.

8. Procédé selon la revendication 7,
**caractérisé en ce que**
une zone de déviation (32) pour un fluide de refroidissement est formée par l'outil au niveau d'au moins une transition (30) de la face frontale (24) vers l'évidement (22).

9. Procédé selon la revendication 7 ou 8,
**caractérisé en ce que**
pour chaque évidement (22) ou chaque jeu d'évidements (22), il se produit exactement un mouvement relatif entre l'outil et la pièce à œuvrer, pendant lequel l'évidement (22) ou les évidements (22) sont ménagés dans la pièce à œuvrer.

10. Procédé selon l'une au moins des revendications 7 à 9,
**caractérisé en ce que**
l'outil pour ménager les évidements (22) est déplacé par rapport à la pièce à œuvrer avec une composante radiale par rapport à un axe principal (A) de la pièce à œuvrer.

11. Procédé selon l'une au moins des revendications 7 à 10,
**caractérisé en ce que**
plusieurs opérations d'usinage sont effectuées pour ménager un évidement (22) ou un jeu d'évidements (22), les opérations d'usinage étant effectuées en succession et, entre les opérations d'usinage, par rapport à un axe principal (A) de la pièce à œuvrer, la pièce à œuvrer étant tournée par rapport à l'outil, ou inversement.

12. Procédé selon l'une au moins des revendications 7 à 11,
**caractérisé en ce que**
l'outil présente un diamètre de disque (D) et une hauteur de disque (H), où D/H ≥ 4.

13. Procédé selon l'une au moins des revendications 7 à 12,
**caractérisé en ce que**
l'outil présente un diamètre de disque (D) et une tige avec un diamètre de tige (d), où D/d ≥ 1,5.
